# EUROPÄISCHE PATENTSCHRIFT

(11) **EP 0 175 930 B1**
(45) Veröffentlichungstag und Bekanntmachung des Hinweises auf die Patenterteilung: **27.12.1991**
(21) Anmeldenummer: 85110539.5
(22) Anmeldetag: 22.08.1985
(51) Int. Cl.: B28B 3/20, B28B 1/08

(54) **Verfahren und Vorrichtung zur Herstellung von Hohlplatten und sonstigen Bauelementen vorzugsweise aus Beton**
Process and apparatus for making hollow slabs and similar construction elements, preferably out of concrete
Procédé et dispositif pour la fabrication de plaques creuses et d'éléments de construction semblables de préférence en béton

(30) Priorität: 24.08.1984 DE 3431237; 20.08.1985 DE 3529749
(43) Veröffentlichungstag der Anmeldung: 02.04.1986
(73) Patentinhaber: LOHJA PARMA ENGINEERING LPE OY, 37600 Valkeakoski (FI)
(72) Erfinder: Ahonen, Esko, SF-37830 Viiala (FI); Ojanen, Paavo, SF-37620 Valkeakoski 2 (FI); Virtanen, Pentti, SF-37800 Toijala (FI)
(74) Vertreter: Beckensträter, Friedrich Wilhelm, Dr.

(56) Entgegenhaltungen:
- EP-A- 0 152 166
- EP-A- 0 174 923
- CH-A- 477 964
- DE-A- 2 225 413
- DE-A- 2 741 884
- FR-A- 1 575 956
- US-A- 3 143 782
- US-A- 4 133 619
- US-A- 4 259 282

## Beschreibung

Die Erfindung betrifft ein Verfahren zur Herstellung von Hohlplatten und sonstigen Bauelementen vorzugsweise aus Beton im Gleitverfahren, wobei der Werkstoff mittels Fördervorrichtung unter Druck in einen formgebenden Raum gebracht und dort verdichtet wird, der durch einen Formboden, durch Seitenteile und durch eine obere Begrenzung bestimmt wird, sowie eine Vorrichtung zur Durchführung des Verfahrens.

Aus der DE-A-2 225 413 ist eine Maschine für die kontinuierliche Herstellung langgestreckter Betonformteile bekannt, bei der die Verdichtung des Betons im wesentlichen mittels einer hydraulisch bewegten, schräggestellten Preßplatte erfolgt, die aus einem Vorratsbehälter fließendes Betonmaterial zum Boden der Maschine hin und in deren Förderrichtung gegen ein bereits geformtes Betonteil preßt und dabei - ohne oder zusammen mit Kernformteilen - vibrierend gegen das Betonmaterial bewegt wird, so daß dieses in Förderrichtung angerüttelt wird. Die Kernformteile können durch eingebaute Rüttler erforderlichenfalls auch in Querrichtung vibrieren. Darüber hinaus sind bereits Gleitfertigungsverfahren zur Herstellung insbesondere von Hohlplatten aus Beton bekannt, bei denen der Beton aus einem Trichter mittels einer Förderschnecke kontinuierlich in eine Form gedrückt wird und durch Hochfrequenzrüttler, die an den Formwänden bzw. den Kernelementen angreifen, verdichtet wird. Insbesondere ist durch die US-A-4 133 619 ein Gleitfertigungsverfahren zur Herstellung von Hohlplatten aus Beton bekannt, bei dem der Beton aus einem Trichter mittels Förderschnecken in der Art von Bohrern kontinuierlich in eine Form gedrückt und dort unter Druck mittels Vibration verdichtet wird. Die Vibration wird dabei durch Rüttler erzeugt, die an der oberen Formwand angreifen. Die Hohlräume werden dabei durch die glatt auslaufenden Enden der Förderschnecken erzeugt. Die Wellen der Förderschnecken weisen in einem noch unterhalb der Trichteröffnung liegenden Bereich einen sich keglig in Förderrichtung erweiternden Abschnitt auf, der den Raum zwischen den Rändern der Schnecke reduziert, so daß bei der Bewegung des Betons entlang der Schnecke überschüssiger Beton herausgedrückt und an den Formwänden entlang bewegt wird, um eine glatte äußere Plattenfläche zu erzeugen. Im Bereich der in die Form hineinragenden Abschnitte der Förderschnecken sind die Schneckenwellen zylindrisch ausgebildet, wobei die Verdichtung des Betons durch den Schub der Förderschnecken im Zusammenwirken mit den Vibrationen der Rüttler erfolgt. Die bekannte Maschine und die vorerwähnten Verfahren haben den Nachteil, daß der Beton nur ungleichmäßig und unzureichend verdichtet wird, insbesondere wenn die Wandstärken des Plattenelements voneinander abweichen. Weiterhin tritt hoher Verschleiß an den Formteilen, Vibrationseinrichtungen und Rüttlern auf, und die Geräuschentwicklung ist beträchtlich. Insbesondere die Rüttler bedingen außerdem eine komplizierte Konstruktion der Fertigungsvorrichtungen, da das Heranführen der Rüttelenergie an die Formwände aufwendige Konstruktionen erfordert.

Außerdem sind Gleitverfahren bekannt, bei denen der Beton schichtweise in drucklosem Zustand in die Form eingebracht und verdichtet wird. Nachteilig hieran sind die begrenzte Anwendungsmöglichkeit insbesondere in Bezug auf die erzielbare Bauhöhe der Bauelemente und die geringere erzielbare Betonfestigkeit. Auch diese Verfahren bringen eine hohe Lärmentwicklung mit sich.

Hier will die Erfindung Abhilfe schaffen. Die Erfindung, wie sie in den Patentansprüchen gekennzeichnet ist, löst die Aufgabe, ein Verfahren und eine Vorrichtung zur Herstellung von Hohlplatten und sonstigen Bauelementen vorzugsweise aus Beton der eingangs genannten Art zu schaffen, welche unter Vermeidung der erwähnten Nachteile eine hohe Verdichtungsleistung und eine hohe Gleichmäßigkeit der Verdichtung des Werkstoffs bei geringer Lärmentwicklung erbringen.

Das erfindungsgemäße Verfahren zeichnet sich durch die Ausnutzung einer Reibungsverdichtung des zu verarbeitenden Werkstoffs, insbesondere Betons, beim Eindrücken desselben in die Herstellform aus. Hierdurch kann die jeweils an den einzelnen Formwänden erforderliche Verformungsarbeit gezielt in den Werkstoff übertragen werden, so daß eine besonders hohe und gleichmäßige Verdichtung des Werkstoffs und daraus folgend eine hohe Festigkeit des hergestellten Bauelements erzielt werden. Der Verdichtungsvorgang kann im Vergleich zu dem bekannten Rütteln mit verhältnismäßig langsamen Bewegungen durchgeführt werden mit dem Ergebnis, daß der Verschleiß der Herstellvorrichtung und der Formteile gering ist. Die verhältnismäßig langsamen Verdichtungsbewegungen ermöglichen auch eine erhebliche Reduzierung der Geräuschentwicklung. Vorteilhaft kann insbesondere trockener Beton eingesetzt und verarbeitet werden, wodurch eine weitere Steigerung der Gleichmäßigkeit und der Höhe der Festigkeit des Werkstoffs und damit des Bauelements erreicht wird.

Dabei wird mittels Förderschnecke(n) oder anderer geeigneter Fördereinrichtungen der Werkstoff unter Druckzustand in die Form gegeben und/oder durch eine oder mehrere in den Hohlraum eingesetzte Hohlkernanordnung(en) und/oder durch das Einfüllen bewirkende Düsenanordnung(en) eine axiale Hin- und Herbewegung im Werkstoff erzeugt, und zwar im gesamten Bereich des Formquerschnitts, die zu einer Reibungsverdichtung führt. Vorteilhaft erfolgt die Bewegung des bzw. der Hohlkerne bzw. Hohlkernteile in Längsrichtung der Bauelemente und ermöglicht dadurch die ungehinderte Strömung des Betons zur Verdichtungsstelle. Im Gegensatz zur Verdichtung durch Vibration mittels Rüttlern bei herkömmlichen Verfahren wird bei dem erfindungsgemäßen Verfahren eine Verdichtung durch Reibung und Druck bewirkt, welche die Verbesserung der Gleichmäßigkeit und Höhe der Festigkeit des Werkstoffs und damit des Bauelements herbeiführt. Mit Arbeitsbewegungen niedriger Frequenz wird mittels besonderer, insbesondere keilförmig gestalteter Formgebung des Hohlkerns oder der Hohlkernteile der Werkstoff hoch verdichtet.

Mit dem erfindungsgemäßen Verfahren wird nicht nur eine Verbesserung der Qualität der hergestellten Erzeugnisse (Bauelemente) erzielt, sondern auch die Möglichkeit geschaffen, neuartige Produkte aus Beton oder betonähnlichen Werkstoffen in der erforderlichen Qualität herzustellen.

Zur Erzielung der Reibungsverdichtung können zum einen einfache keilförmige Verdichtungskörper verwendet werden, die sich in Fließrichtung des Werkstoffs erweiternd oder verjüngend ausgebildet sein können. Zum anderen können Hohlkernteile verwendet werden, die aus keil- oder kegelstumpförmigen Elementen zusammengesetzt sind, wobei an den Berührungsflächen der Elemente Einschnürungen entstehen. Die Verdichtung kann sowohl durch ein einzelnes keil- oder kegelstumpfförmiges Element als auch durch mehrere nebeneinander und/oder hintereinander angeordnete Elemente solcher Art bewirkt werden.

Mittels des Verfahrens und der Vorrichtung gemäß der Erfindung können unter anderem außer Hohlplatten auch Massivplatten insbesondere aus Beton in der gewünschten Qualtität gefertigt werden, wobei als Fördereinrichtung eine oder gegebenenfalls mehrere Förderschnecken ausreichen.

Ausführungsbeispiele der Erfindung werden nachfolgend anhand der anhängenden Zeichnung näher beschrieben.
- Fig. 1: zeigt in Seitenansicht einen erfindungsgemäßen Hohlplattenfertiger in schematischer Darstellung im Längsschnitt.
- Fig. 2: zeigt in schematischer Darstellung im Querschnitt vom Maschinenkopf aus gesehen einen erfindungsgemäßen Hohlplattenfertiger, der zur Herstellung von Hohlplatten mit drei Hohlräumen ausgelegt ist.
- Fig. 3: zeigt schematisch in Draufsicht einen horizontalen Längsschnitt durch die Förderschnecken und Hohlkerne eines erfindungsgemäßen Hohlplattenfertigers in ihrer einen Grenzstellung ihrer Hin- und Herbewegung.
- Fig. 4: zeigt schematisch in Draufsicht einen horizontalen Längsschnitt durch die Förderschnecken und Hohlkerne eines erfindungsgemäßen Hohlplattenfertigers in ihrer anderen, entgegengesetzten Grenzstellung ihrer Hin- und Herbewegung.
- Fig. 5: zeigt schematisch die Keilverformung mittels zwei nebeneinander liegenden Verformungsteilen und veranschaulicht das Prinzip zum Verdichten des Betons.
- Fig. 6: zeigt im Längsschnitt die wesentlichen Teile eines Ausführungsbeispiels einer Förderschnecke und von Hohlkernteilen eines erfindungsgemäßen Hohlplattenfertigers in Hin- und Herbewegung, wobei Hohlkernteile von einem elastischen Schlauch umschlossen sind.
- Fig. 7: zeigt als Anwendungsbeispiel im Querschnitt entsprechend Fig. 2 die Herstellung von Betonunterzügen oder Bindern.
- Fig. 8: zeigt als Anwendungsbeispiel im Querschnitt entsprechend Fig. 2 die Herstellung von Stützen oder Balken.
- Fig. 9: zeigt in Seitenansicht eine abgewandelte Ausführungsform eines erfindungsgemäßen Hohlplattenfertigers in schematischer Darstellung im Längsschnitt.
- Fig. 10: zeigt in Teil-Seitenansicht eine von einem erfindungsgemäßen Hohlplattenfertiger abgewandelte Ausführungsform eines Plattenfertigers zur Herstellung von Massivplatten in schematischer Darstellung im Längsschnitt.
- Fig. 11: zeigt in schematischer Darstellung im Querschnitt (entsprechend dem in Fig. 2) die Herstellung von Massivplatten mit einem Plattenfertiger gemäß Fig.10.

Gemäß der in Fig. 1 dargestellten Ausführungsform eines erfindungsgemäßen Hohlplattenfertigers weist dieser einen Betonsilo 1 auf, aus dem der Beton auf die Förderschnecken 2 fällt. Mittels der Förderschnecken 2 wird der Beton gleichmäßig dosiert verteilt und unter den erforderlichen Druck gebracht. Wie aus Fig. 1 und Fig. 3 ersichtlich ist, sind mehrere, im Ausführungsbeispiel drei, Förderschnecken 2 mit Verdichtungsteil 3 und Hohlkernteilen 4, 5 in horizontaler Ebene achsparallel nebeneinander angeordnet, wobei jeweils die Förderschnecken 2, Verdichtungsteil 3 und die Hohlkernteile 4, 5 hintereinander angeordnet sind. Die Anordnung kann aber auch so getroffen sein, daß die Förderschnecken 2 zwischen den Hohlkernteilen 4, 5 mit Verdichtungsteil 3 angeordnet oder zum Fördern von oben schräg nach unten gelagert sind. Anstelle von Förderschnecken 2 können auch andere geeignete Förderer verwendet werden, die in der Lage sind, einen Verdichtungsdruck aufzubringen. Die Fuge zwischen drehender Förderschnecke 2 und nichtdrehendem, aus Verdichtungsteil 3 und Hohlkernteilen 4, 5 bestehendem Formstück ist gegen den Beton abgedichtet, um dessen Eindringen in das Innere der Förderschnecken 2 und gegebenenfalls des Formstücks 3, 4, 5 zu verhindern. Die Fuge zwischen Förderschnecken 2 und Formstück 3, 4, 5 ist auch in dem Falle gegen das Eindringen von Beton abgedichtet, in dem bei in Längsrichtung feststehender Förderschnecke 2 sich das Formstück 3, 4, 5 in Längsrichtung hin und her bewegt. Zur Abdichtung kann eine bekannte Labyrinthdichtung, eine Lippendichtung oder ähnliche Dichtung aus elastomerem Werkstoff verwendet werden.

Die Lagerung der Förderschnecken 2 und der Hohlkernteile 4, 5 erfolgt in einem Führungsteil 6, 7, welches eine längsgerichtete Verdichtungsbewegung, siehe Pfeile in Fig. 1, gegenüber dem Maschinenrahmen 16, vgl. Fig. 2, und ein Drehen der Förderschnecken 2 ermöglicht. Das Führungsteil 6, 7 wird durch eine axial verschiebliche Stange 6, an der die Hohlkernteile 4, 5 befestigt sind, und eine Hohlwelle 7 gebildet, an der die Förderschnecke 2 befestigt ist. Das Drehen der Förderschnecke 2 erfolgt mittels einer Antriebseinheit 8 über Antriebsriemen, -ketten oder ähnliche Antriebsmittel, die an der Hohlwelle 7 angreifen. Die längsgerichtete Hin- und Herbewegung der Hohlkernteile 4, 5 wird mittels einer Antriebseinheit 9 mit Exzentervorrichtung bewirkt.

Zwischen den Hohlkernteilen 4, 5 und seitlich von diesen angeordneten Seitenblechen 11 sind, wie aus Fig. 1, 2 und 3 ersichtlich, Verdichtungsräume 10 gebildet, die nach unten durch den Formboden (Spannbahn) 18 und nach oben durch eine Abziehplatte 14 begrenzt werden. Die Seitenbleche 11 formen die Seitenprofile der herzustellenden Elemente. Die Seitenbleche 11 sind, vgl. Fig. 3, derart geformt, daß sie zur Reibungsverdichtung des Betons beitragen. Hierzu sind die Seitenbleche 11 in einer Führung 12 mittels der Antriebseinheit 9 oder auch mittels separater Antriebseinheiten 13, vgl. Fig. 2, in Längsrichtung bewegbar. Mit der Abziehplatte 14 wird die Oberfläche des Elements gebildet. Auch die Abziehplatte 14 kann so ausgebildet werden, daß sie zur Reibungsverdichtung beiträgt. Bei dem beschriebenen Ausführungsbeispiel ist die Abziehplatte 14 quer zur Fließrichtung des Betons, vgl. Pfeile in Fig. 2, mittels einer Antriebseinheit 15 bewegbar, um die Oberfläche des Elements zu glätten. Der erfindungsgemäße Hohlplattenfertiger wird von einem Maschinenrahmen 16 getragen, der auf Laufrädern 17 gegenüber dem Formboden 18 verfahren werden kann.

Unter Bezug auf die Fig. 3, 4 und 5 wird nunmehr die Arbeitsweise des erfindungsgemäßen Hohlplattenfertigers erläutert, dessen Prinzip auf der Reibungsverdichtung des Betons beim Formen der Elemente beruht.

Der Hohlkernteil 5 ist in Längsrichtung durch parallele Wandflächen begrenzt und formt die Innenkontur der Hohlräume in den Elementen. Die Querschnittform der Hohlkernteile 5 ist in Fig. 2 zu sehen. An den Hohlkernteilen 5 liegen die Hohlkernteile 4 an, die eine Einschnürung, im Ausführungsbeispiel eine mittlere Einschnürung aufweisen, die durch zwei annähernd Kegelstumpfform aufweisende Körper gebildet wird. Alternativ können die Hohlkernteile 4 auch durch keilförmige Körper gebildet werden. Es können auch mehrere gleichartig ausgebildete Hohlkernteile 4 in Anordnung hintereinander vorgesehen sein, so daß mehrere Einschnürungen in Längsrichtung aufeinanderfolgen.

Die Seitenbleche 11 weisen in der Form der Einschnürungen der Hohlkernteile 4 entsprechende Vertiefungen auf.

Die Einschnürungen in den Hohlkernteilen 4 und die Vertiefungen in den Seitenblechen 11 bilden die Arbeitsflächen, die den Verdichtungsraum 10 begrenzen und den Verdichtungsvorgang bewirken. Hierzu werden die Verdichtungsräume 10 durch die oben bereits beschriebene Längsbewegung der Hohlkernteile 4, 5 und gegebenenfalls auch der Seitenbleche 11 intermittierend erweitert und verengt. Der dabei zwischen den Arbeitsflächen unter Druck eingefüllte Beton wird bei Verengung der Verdichtungsräume zusammengedrückt, wobei die festen Partikel (wie Steinkörner) im Beton gegeneinander verrieben werden. Hierdurch wird eine besonders effektive Verdichtung des Betons und eine besonders hohe Endfestigkeit erzielt, und es kann auch besonders trockener Beton günstig verarbeitet werden.

Die Längsbewegung der Hohlkernteile 4, 5 und gegebenenfalls der Seitenbleche 11 ist so aufeinander abgestimmt, daß sich benachbarte Teile gegeneinander bewegen. In Fig. 3 ist das mittlere Hohlkernteil 4, 5 zusammen mit den Seitenblechen 11 in Betonfließrichtung und sind die beiden seitlichen Hohlkernteile 4, 5 entgegen der Betonfließrichtung bewegt gezeigt. In dieser Stellung sind die Verdichtungsräume 10 am kleinsten. In Fig. 4 befinden sich alle Teile in der entgegengesetzten Position, wodurch die Verdichtungsräume 10 erweitert sind.

Die Formänderung des Verdichtungsraums 10 ist in Fig. 5 veranschaulicht. Die ausgezogenen Linien zeigen die erweiterte Form des Verdichtungsraums 10, die unterbrochenen Linien seine komprimierte Form. Dabei ist zu erkennen, daß der eingeschlossene Beton entlang der parallelen Linien zusammengedrückt und an den Grenzflächen gegeneinander verschoben wird. Die Verengung des Verdichtungsraums 10 erfolgt dabei durch Bewegung des einen, gemäß Fig. 5 oberen Hohlkernteils 4 in Pfeilrichtung, wobei der gemäß Fig. 5 untere Hohlkernteil 4 (der benachbarten Hohlkernteile 4, 5) als feststehend anzunehmen ist.

Die Tiefe und Länge der kegelstumpf- oder keilförmigen Flächen werden zweckmäßig der zur Formung der Wandbereiche der Elemente erforderlichen Verdichtungsarbeit angepaßt. Flache Keilflächen eignen sich für dünne Wandbereiche, steile Keilflächen für dickere Wandbereiche. Die günstigste Länge der Hin- und Herbewegung liegt zwischen 5 und 50 mm, und die Frequenz der Bewegung beträgt vorzugsweise ca. 1 bis 10 Hübe pro Sekunde.

Fig. 6 zeigt ein weiteres Ausführungsbeispiel bestehend aus einem am Ende der teilweise dargestellten Förderschnecke 2 angeordneten Formstück, das sich aus Verdichtungsteil 3 und Hohlkernteilen 4, 5 zusammensetzt. Das Verdichtungsteil 3 und der Hohlkernteil 5 sind durch einen elastischen Schlauch 20 miteinander verbunden, der den Hohlkernteil 4 umschließt. Der axiale Abstand zwischen dem Verdichtungsteil 3 und dem Hohlkernteil 5 ist dabei so groß, daß der Hohlkernteil 4 zur Ausführung des Verdichtungsvorgangs in axialer Richtung hin- und herbewegt werden kann. Die Förderschnecke 2, das Verdichtungsteil 3 und der Hohlkernteil 5 sind in axialer Richtung unverschieblich gelagert. Der Hohlkernteil 4 weist in seiner Mantelfläche eine durch zwei Kegelstumpfflächen gebildete Einschnürung auf, durch die Verengungen und Erweiterungen des Verdichtungsraums 10 bei Bewegung des Hohlkernteils 4 bewirkt werden, wobei in der oberen Hälfte gemäß Zeichnung Fig. 6 der Hohlkernteil 4 in Richtung des Pfeils (nach rechts gemäß Zeichnung) bewegt ist und den Verengungszustand des Verdichtungsraums 10 herbeigeführt hat und wobei in der unteren Hälfte gemäß Zeichnung Fig. 6 der Hohlkernteil 4 in Richtung des Pfeiles (nach links gemäß Zeichnung) bewegt ist und den Erweiterungszustand des Verdichtungsraums 10 herbeigeführt hat. Der Hohlkernteil 4 gleitet bei der Ausführung der beschriebenen Axialbewegungen an der Innenwand des Schlauchs 20 entlang. Der Schlauch 20 hat dabei die Aufgabe, die Zwischenräume zwischen dem Hohlkernteil 4, dem Verdichtungsteil 3 und dem Hohlkernteil 5 gegen das Eindringen von Beton abzudichten. Um den Schlauch 20 gegen den Druck des Betons abzustützen, können die Zwischenräume zwischen dem Hohlkernteil 4, dem Verdichtungsteil 3 und dem Hohlkernteil 5 mit einer Druckflüssigkeit gefüllt sein. Im Bereich der Mantelfläche des Hohlkernteils 4 liegt der Schlauch 20 gleitend am Hohlkernteil 4 an.

Während in Fig. 2 ein erfindungsgemaßer Hohlplattenfertiger zur Herstellung von Hohlplatten mit drei Hohlräumen gezeigt ist, können nach dem erfindungsgemäßen Verfahren auch Hohlplattenfertiger zur Herstellung von Massivträgern wie bspw. Dachbindern mit I-Profilen gemäß Fig. 7 oder Stützen bzw. Balken mit rechteckigem Querschnitt gemäß Fig. 8 arbeiten.

Gemäß Fig. 7 werden drei Binder mit I-Profil gleichzeitig nebeneinander produziert. Zur Bildung der Seitenwände der Binder dienen entsprechend profilierte Seitenbleche 11 und zwischen den Seitenblechen 11 liegende Hohlkerne 5', wobei die Unterseite der Binder durch den Formboden 18 und ihre Oberseite durch die Abziehplatte 14 geformt werden. Hierbei sind in vergleichbarer Weise wie bei der Herstellung von Hohlplatten in den Seitenblechen 11 und den Hohlkernen 5' keilförmige Vertiefungen vorgesehen, die in Verbindung mit einer intermittierenden Axialbewegung zumindest der Hohlkerne 5' eine Verdichtung des zwischen die Seitenbleche 11 und die Hohlkerne 5' geförderten Betons bewirken.

Gemäß Fig. 8 werden zwei Stützen bzw. Balken nach der gleichen Arbeitsweise wie Binder gemäß Fig. 7 hergestellt. Die Seitenbleche 11 und der Hohlkern 5' sind der Form des Stützen- bzw. Balkenquerschnitts angepäßt, während Formboden 18 und Abziehplatten 14 wie in Fig. 7 der Unter- bzw. Oberseite der Stützen bzw. Balken entsprechen.

Bei den Ausführungsbeispielen der Fig. 7 und 8 kann die Förderung des Betons ebenfalls durch Förderschnecken erfolgen, deren Mündungen im Bereich der Oberseite der Binder- oder Stützen- bzw. Balkenhohlräume liegen können.

In Fig. 9 ist in schematischer Darstellung eine gegenüber der Ausführungsform gemäß Fig. 1 und 2 abgewandelte Ausführungsform eines erfindungsgemäßen Hohlplattenfertigers gezeigt. Die Abwandlung besteht darin, daß unter Wegfall der bei der Ausführungsform gemäß Fig. 1 und 2 vorgesehenen Förderschnecke(n) 2 hier Verdichtungsteil und Hohlkernteile als Verdichtungsteil 3a und Hohlkernteile 4a und 5a so ausgeführt sind, daß durch sie und deren Hin- und Herbewegung der aus dem (gemäß Fig. 9 teilweise mit Beton gefüllten) Betonsilo 1 z.B. durch dessen Eigengewicht (eigenen hydrostatischen Druck) in den anschließend gebildeten Verdichtungsraum 10a gelangende bzw. fallende Beton nach dem zum Ausführungsbeispiel der Fig. 1 und 2 beschriebenen Prinzip der Reibungsverdichtung unter Druck verdichtet wird, wobei die Maschine fortbewegt wird. Verdichtungsteil 3a und Hohlkernteile 4a, 5a sind an einer axial verschieblichen Stange 6a befestigt, und mittels einer Antriebseinheit 9a mit Exzentervorrichtung sind über die Führungsstange oder -rohr 6a Verdichtungsteil 3a und Hohlkernteile 4a, 5a in längsgerichtete, hin- und hergehende Verdichtungsbewegung, siehe Pfeil in Fig. 9, versetzbar. Wie Fig. 9 zeigt, bestehen Verdichtungsteil 3a und Hohlkernteile 4a, 5a - hintereinander angeordnet - aus einem Formstück, das gegen den Beton abgedichtet ist und das etwa die gleiche axiale Länge aufweist wie Förderschnecke 2 und Formstücke 3, 4, 5 nach Fig. 1, so daß, da im Ausführungsbeispiel nach Fig. 9 die Förderschnecke entfällt, hier Verdichtungsteil 3a und Hohlkernteile 4a, 5a in ihrer Länge jeweils gestreckter ausgeführt sind. Der Hohlkernteil 4a weist ebenfalls eine durch Zwei annähernd Kegelstumpfform aufweisende Körper gebildete Einschnürung auf, wobei der engste Bereich der Einschnürung wie im Ausführungsbeispiel nach Fig. 1 näher am Verdichtungsteil 3a liegt.

Im übrigen entsprechen Aufbau und Arbeitsweise dieses Hohlplattenfertigers denjenigen der Ausführungsform nach Fig. 1 und 2, so daß zur Vermeidung von Wiederholungen auf deren obige Beschreibung verwiesen werden kann. Insbesondere können eine Abziehplatte 14 vorgesehen und der Hohlplattenfertiger von einem Maschinenrahmen (16 in Fig. 2) getragen sein, der auf Laufrädern 17 gegenüber dem Formboden 18 verfahren werden kann. Ebenfalls können ein oder mehrere, aus Verdichtungsteil 3a und Hohlkernteilen 4a, 5a bestehende Formstücke zur Durchführung der Reibungsverdichtung vorgesehen sein, bspw. drei Formstücke analog dem in Fig. 3 und Fig. 4 gezeigtem Ausführungsbeispiel zur Ausführungsform nach Fig. 1 und 2.

Nach dem erfindungsgemäßen Verfahren können aber auch Plattenfertiger zur Herstellung von Massivplatten in unterschiedlichen Stärken arbeiten, und dies ist in den Fig. 10 und 11 veranschaulicht.

In Fig. 10 ist in Teilansicht eine von einem erfindungsgemäßen Hohlplattenfertiger abgeleitete Ausführungsform eines Plattenfertigers zur Herstellung von Massivplatten dargestellt. Diese Ansicht zeigt den teilweise mit Beton gefüllten Betonsilo 1, der in seinem unteren Teil in ein schräg (unter z.B. etwa 45^{o} Neigung) zum Formboden 18a verlaufendes Förderrohr 1a übergeht und an welches sich der Verdichtungsraum 10b zwischen Abziehplatte 14a und Formboden 18a anschließt. In das Förderrohr 1a ist eine außen am Betonsilo 1 befestigte motorangetriebene Förderschnecke 2a eingesetzt mit geeignetem Abstand zur Innenwand des Förderrohrs 1a. In diesem Falle ist also, wie oben schon zur Ausführungsform gemäß Fig. 1 und 2 angedeutet, die Förderschnecke 2a zum Fördern des Betons von oben aus dem Betonsilo 1 nach schräg unten durch das Förderrohr 1a gelagert, wobei die Förderschnecke 2a vorzugsweise koaxial mit der Mittellängsachse des Förderrohrs 1a in dieses eingesetzt ist, in ihren äußeren Abmessungen im wesentlichen der Form eines Zylindermantels folgt und vorne eine kegelige oder kegelstumpfförmige Spitze aufweist.

Zur Herstellung von Massivplatten aus Beton wird bei dieser Ausführungsform der Beton aus dem Betonsilo 1 durch das Förderrohr 1a in den Verdichtungsraum 10a gefördert und unter Druckzustand beispielsweise wie im dargestellten Ausführungsbeispiel durch Hin- und Herbewegen der Abziehplatte 14a in Förderrichtung - siehe Pfeile in Fig. 10 - nach dem Prinzip der Reibungsverdichtung verdichtet. Es versteht sich, daß in diesem Falle vorteilhaft auf Verdichtungsteil und Hohlkernteile verzichtet werden kann. Statt einer Förderschnecke 2a, wie schematisch in Fig. 10 gezeigt, können auch mehrere solcher Förderschnecken 2a vorzugsweise in einer durch ihre Achsen bestimmten Ebene achsparallel nebeneinander angeordnet sein bei entsprechend angepaßter Ausbildung des Förderrohres 1a.

Fig. 11 veranschaulicht in einem schematischen Querschnitt (entsprechend dem der Fig. 2) durch einen Plattenfertiger gemäß Fig. 10 die Herstellung einer Massivplatte aus Beton zwischen Abziehplatte 14a, Seitenblechen 11a und Formboden 18a.

Das erfindungsgemäße Verfahren zur Fertigung von Hohlplatten, Binder, Stützen bzw. Balken und dergleichen auch massive Elemente ist insbesondere für die Verarbeitung von Beton vorgesehen und kann aber auch für betonähnliche Werkstoffe und solche Werkstoffe verwendet werden, die beim Ausformen einen Verdichtungsvorgang erfordern. Besonders vorteilhaft kann mit dem erfindungsgemäßen Verfahren Beton geringer Feuchtigkeit verarbeitet werden, dessen Verdichtung beim Ausformen im allgemeinen große Schwierigkeiten bereitet. Durch das Verdichten des Betons an der formgebenden Stelle des Fertigungsprozesses lassen sich mit dem erfindungsgemäßen Verfahren auch Bauteile komplizierter Querschnittsformen in gleichmäßigerer und höherer Festigkeit herstellen, deren Herstellung in ausreichender Qualität bei den herkömmlichen Verfahren schwierig war. Außerdem wird der Bedarf an Bindemitteln wie Zement deutlich verringert.

Bei der Herstellung insbesondere von Hohlplatten läßt sich die Querschnittsform der Hohlräume mit dem erfindungsgemäßen Verfahren beliebig variieren entsprechend vorgegebenen Anforderungen oder Normvorschriften und der angestrebten Materialersparnis. So kann insbesondere durch die erzielte höhere Festigkeit des Betons deutlich an Material eingespart werden, was auch für Massivteile gilt.

## Patentansprüche

1. Verfahren zur Herstellung von Hohlplatten und sonstigen Bauelementen vorzugsweise aus Beton im Gleitverfahren, wobei der Werkstoff mittels Fördervorrichtung (Förderschnecke 2, 2a) unter Druck in einen formgebenden Raum (10) gebracht und dort verdichtet wird, der durch einen Formboden (18), durch Seitenteile (11) und durch eine obere Begrenzung (14) bestimmt wird, wobei
- zur Erzielung der Verdichtung des Werkstoffs
- dieser
- durch wenigstens einen in ihm oder um ihn angeordneten, in Fließrichtung des Werkstoffs sich erweiternd und/oder verjüngend ausgebildeten Verdichtungskörper (formgebende Teile 4, 5, 11, 14; 4a, 5a; 11a, 14a)
- in Fließrichtung intermittierend in hin- und hergehende Bewegung versetzt wird.

2. Verfahren nach Anspruch 1, dadurch gekennzeichnet, daß zur Erzielung seiner Verdichtung der Werkstoff im Bereich seiner Hin- und Herbewegung quer zu seiner Fließrichtung zusammengedrückt wird.

3. Verfahren nach Anspruch 1 oder 2, dadurch gekennzeichnet, daß die zugeführte Werkstoffmenge mittels der Fördervorrichtung (Förderschnecke 2, 2a) dosiert wird.

4. Verfahren nach einem der Ansprüche 1 bis 3, dadurch gekennzeichnet, daß der Werkstoff durch mehrere gegeneinander hin- und herbewegbare Verdichtungskörper (formgebende Teile 4, 5, 11, 14; 4a, 5a; 11a, 14a) verdichtet wird.

5. Vorrichtung zur Durchführung des Verfahrens nach einem der Ansprüche 1 bis 4,
**dadurch gekennzeichnet,**
daß wenigstens ein Verdichtungskörper (formgebende Teile 4, 5, 11, 14a; 4a, 5a; 11a, 14a) einen Vorsprung und/oder eine Vertiefung aufweist

6. Vorrichtung nach Anspruch 5, dadurch gekennzeichnet, daß der Vorsprung oder die Vertiefung durch abgeschrägte Flächen, vorzugsweise in Keil- oder Kegelstumpfform gebildet ist.

7. Vorrichtung nach Anspruch 5 oder 6, dadurch gekennzeichnet, daß der bzw. die Verdichtungskörper wenigstens durch Seitenbleche (11; 11a) und/oder Hohlkern(e) (4, 5; 4a, 5a) und gegebenenfalls eine Abziehplatte (14; 14a) gebildet ist bzw. sind.

8. Vorrichtung nach einem der Ansprüche 5 bis 7, dadurch gekennzeichnet, daß der oder die Hohlkern(e) aus einem Hohlkernteil mit einer durch gegeneinandergerichtete kegelstumpfartige Körper gebildeten Mantelfläche besteht bzw. bestehen.

9. Vorrichtung nach Anspruch 8, dadurch gekennzeichnet, daß der oder die Hohlkern(e) (4, 5; 4a, 5a) an ihrem in Fließrichtung des Werkstoffs hinteren Ende parallele oder annähernd parallele Wandflächen aufweisen.

10. Vorrichtung nach einem der Ansprüche 5 bis 9, dadurch gekennzeichnet, daß der oder die Hohlkern(e) (4, 5) in Fließrichtung des Werkstoffs hinter und koaxial zur Fördervorrichtung, vorzugsweise einer Förderschnecke (2) angeordnet sind.

11. Vorrichtung nach einem der Ansprüche 5 bis 10, dadurch gekennzeichnet, daß die Förderschnecken (2) und die Hohlkerne (4, 5) auf einer gemeinsamen Welle (6, 7) gelagert sind.

12. Vorrichtung nach Anspruch 11, dadurch gekennzeichnet, daß Hohlkerne (4, 5) und Förderschnecke (2) gemeinsam durch eine Antriebseinheit (9) axial hin- und herbewegbar sind.

13. Vorrichtung nach einem der Ansprüche 5 bis 11, dadurch gekennzeichnet, daß auf der Außenfläche eines formgebenden hin- und herbewegbaren Teils (4) eine nicht bewegbar befestigte flexible Wand (20) angeordnet ist.

14. Vorrichtung nach Anspruch 13, dadurch gekennzeichnet, daß der Hohlkern (3, 4, 5, 20) aus axial unverschiebbar angeordneten Hohlkernteilen (3, 5) und einem zwischen diesen liegenden, axial verschiebbaren Hohlkernteil (4) besteht, das von einem an den unverschiebbaren Hohlkernteilen (3, 5) befestigten, flexiblen Schlauch (20) umschlossen ist.

15. Vorrichtung nach einem der Ansprüche 5 bis 14, dadurch gekennzeichnet, daß eine oder mehrere Förderschnecken (2) getrennt von den Hohlkernen (5) gelagert sind.

16. Vorrichtung nach einem der Ansprüche 5 bis 15, dadurch gekennzeichnet, daß das bzw. die formgebenden Teil(e) (4, 5; 4a, 5a) mit einem Verdichtungsteil (3; 3a) verbunden sind oder ein Formstück bilden.

17. Vorrichtung nach einem der Ansprüche 5 bis 9 oder 16, dadurch gekennzeichnet, daß Verdichtungsteil (3; 3a) und formgebende(s) Teil(e) (4, 5; 4a, 5a) zugleich Fördervorrichtung des Werkstoffs sind.

18. Vorrichtung nach Anspruch 16 oder 17, dadurch gekennzeichnet, daß das Verdichtungsteil (3a) als Plungerkolben ausgebildet ist, der in einen Raum am Boden eines Vorratsbehälters (1) eintaucht.

19. Vorrichtung nach einem der Ansprüche 16 bis 18, dadurch gekennzeichnet, daß der Querschnitt des Verdichtungsteils (3a) gleich oder größer ist als der Querschnitt des formgebenden Teils (4a, 5a).

20. Vorrichtung nach einem der Ansprüche 16 bis 19, dadurch gekennzeichnet, daß Verdichtungsteil (3a) und die als Hohlkerne ausgebildeten formgebenden Teile (4a, 5a) auf einer gemeinsamen Welle gelagert sind.

21. Vorrichtung nach einem der Ansprüche 16 bis 19, dadurch gekennzeichnet, daß Verdichtungsteil (3a) und die als Hohlkerne ausgebildeten formgebenden Teile (4a, 5a) mit einer Führungsstange oder einem Führungsrohr (6a) verbunden sind.

22. Vorrichtung nach Anspruch 20 oder 21, dadurch gekennzeichnet, daß Verdichtungsteil (3a) und die als Hohlkerne ausgebildeten formgebenden Teile (4a, 5a) durch eine Antriebseinheit (9a) über die Welle bzw. über die Führungsstange oder das Führungsrohr (6a) axial hin- und herbewegbar sind.

23. Vorrichtung nach einem der Ansprüche 5 bis 9 und/oder einem der Ansprüche 16 bis 22, dadurch gekennzeichnet, daß auf der Außenfläche des Verdichtungsteils (3a) und der als Hohlkerne ausgebildeten formgebenden Teile (4a, 5a) eine nicht bewegbar befestigte flexible Wand (entsprechend der Wand 20 in Fig. 6) angeordnet ist.

24. Vorrichtung zur Durchführung des Verfahrens nach einem der Ansprüche 1 bis 4`
**dadurch gekennzeichnet,**
daß wenigstens ein formgebendes Teil (11a, 14a) in Fließrichtung des Werkstoffs intermittierend hin- und herbewegbar angeordnet ist.

25. Vorrichtung nach Anspruch 24, dadurch gekennzeichnet, daß das bzw. die formgebende(n) Teil(e) (11a, 14a) einen Vorsprung oder eine Vertiefung, vorzugsweise einer Keil- und/oder Kegelstumpfform folgend, aufweisen.

26. Vorrichtung nach Anspruch 24 oder 25, dadurch gekennzeichnet, daß das bzw. die formgebende(n) Teil(e) durch Seitenbleche (11a) und/oder eine Abziehplatte (14a) gebildet ist bzw. sind.

27. Vorrichtung nach einem der Ansprüche 24 bis 26, dadurch gekennzeichnet, daß der Werkstoff aus einem Vorratsbehälter (1) mittels einer oder mehrerer Fördervorrichtungen (2a) in einen Raum zur Verdichtung des Werkstoffs (Verdichtungsraum 10b) förderbar ist.

28. Vorrichtung nach Anspruch 27, dadurch gekennzeichnet, daß die Fördervorrichtung(en) aus einer oder mehreren Förderschnecken (2a) bestehen.

29. Vorrichtung nach einem der Ansprüche 27 oder 28, dadurch gekennzeichnet, daß die Fördervorrichtung(en) (Förderschnecke(n) 2a) zwischen dem Vorratsbehälter (1) und dem Raum zur Verdichtung des Werkstoffs (Verdichtungsraum 10b) angeordnet ist bzw. sind.

30. Vorrichtung nach Anspruch 29, dadurch gekennzeichnet, daß die Fördervorrichtung(en) (Förderschnecke(n) 2a) in einem zwischen dem Vorratsbehälter (1) und dem Raum zur Verdichtung des Werkstoffs (Verdichtungsraum 10b) schräg zum Formboden (18a) der Vorrichtung angeordneten Förderrohr (1a) angeordnet ist bzw. sind.

31. Vorrichtung nach Anspruch 30, dadurch gekennzeichnet, daß die bzw. eine Fördervorrichtung (Förderschnecke 2a) koaxial mit der Mittellängsachse des Förderrohrs (1a) in dieses eingesetzt ist.

32. Vorrichtung nach Anspruch 30 oder 31, dadurch gekennzeichnet, daß mehr als eine Fördervorrichtung (Fördeschnecke(n) 2a) vorzugsweise achsparallel in einer axialen Ebene mit einer der Fördervorrichtungen (Förderschnecke(n) 2a) vorgesehen und angeordnet sind.

## Claims

1. Method for the manufacture of hollow panels and other building components, preferably concrete, by the gliding method, wherein the raw material is introduced under pressure by means of a conveyor mechanism (conveyor screws 2, 2a) into a molding chamber (10) to be stabilized therein, which chamber is defined by a molding bottom (18), lateral parts (11) and a top (14), wherein
- for obtaining stability of the raw material
- the same
- by at least one stabilizing body (molding parts 4, 5, 11, 14; 4a, 5a; 11a, 14a) arranged in an expanding and/or reducing manner in the direction of flow of the raw material within same or surrounding same
- is placed into intermittent back-and-forth movement in its direction of flow.

2. Method according to claim 1 wherein, in order to achieve stability of the raw material, the same is compressed during its back-and-forth movement diagonally its direction of flow.

3. Method according to either claim 1 or 2, wherein the quantity of raw material conveyed by the conveyor mechanism (conveyor screws 2, 2a) is measured.

4. Method according to one of the claims 1 to 3, characterized in that the raw material is compressed by several stabilizing bodies (molding parts 4, 5, 11, 14; 4a, 5a; 11a, 14a) moving back and forth opposite each other.

5. Device for carrying out the method according to one of the claims 1 to 4, characterized in that at least one of the stabilizing bodies (molding parts 4, 5, 11, 14; 4a, 5a; 11a, 14a) is provided with a projection and/or a recess.

6. Device according to claim 5, characterized in that the projection or recess is formed by inclined areas, preferably in cone or frustum shape.

7. Device according to claim 5 or 6, characterizied in that the stabilizing body(ies) is (or are) formed by the lateral sheets (11; 11a) and/or hollow core(s) (4, 5; 4a, 5a) and, possibly, a take-off plate (14; 14a).

8. Device according to one of the claims 5 to 7, characterized in that the hollow core(s) consist of a hollow core part with a shell surface formed by frustum-shaped bodies lying opposite each other.

9. Device according to claim 8, characterized in that the hollow core(s) (4, 5; 4a, 5a) are provided with parallel or approximately parallel wall areas at the rear end in the direction of flow of the raw material.

10. Device according to one of the claims 5 to 9, characterized in that the hollow core(s) (4, 5) are arranged at the rear in relation to the direction of flow of the raw material and coaxially to the conveyor mechanism, preferably to conveyor screw (2).

11. Device according to one of the claims 5 to 10, characterized in that the conveyor screws (2) and the hollow cores (4, 5) are arranged on a joint shaft (6, 7).

12. Device according to claim 11, characterized in that the hollow cores (4, 5) and the conveyor screw (2) are all jointly axially movable back-and-forth by a working unit (9).

13. Device according to one of the claims 5 to 11, characterized in that on the outer surface of a molding part (4) movable back-and-forth there is affixed a non-movable flexible wall (20).

14. Device according to claim 13, characterized in that the hollow core (3, 4, 5, 20) consists of axially arranged, non-displaceable hollow core parts (3, 5) and a hollow core part (4) axially displaceable lying therebetween which is surrounded by a hose (20) affixed to the non-displaceable hollow core parts (3, 5).

15. Device according to one of the claims 5 to 14, characterized in that one or several conveyor screws (2) are stored separately from the hollow cores (5).

16. Device according to one of claims 5 to 15, characterized in that the molding part(s) (4, 5; 4a, 5a) are connected to a compressing part (3; 3a) or form a molding piece.

17. Device according to one of claims 5 to 9 or 16, characterized in that the compressing part (3; 3a) and the molding part(s) (4, 5; 4a, 5a) constitute at the same time the conveyour mechanism for the raw material.

18. Device according to claim 16 or 17, characterized in that the compressing part (3a) is shaped as a plunger (piston) diving into a chamber on the bottom of a supply structure (1).

19. Device according to one of the claims 16 to 18, characterized in that the sectional area of the compressing part (3a) is the same or larger than the sectional area of the molding part (4a, 5a).

20. Device according to one of the claims 16 to 19, characterized in that the compressing part (3a) and the molding parts (4a, 5a) that are formed as hollow cores are stored on a joint shaft.

21. Device according to one of claims 16 to 19, characterized in that the compressing part (3a) and the molding parts (4a, 5a) formed as hollow cores are connected to a guidance rod or guidance pipe (6a).

22. Device according to claim 20 or 21, characterized in that the compressing part (3a) and the molding parts (4a, 5a) formed as hollow cores are movable back-and-forth in the axial direction by a driving unit (9a) across the shaft, the guidance rod, or the guidance pipe (6a).

23. Device according to one of the claims 5 to 9 and/or one of the claims 16 to 22, characterized in that a non-movably arranged flexible wall (corresponding to wall 20 in Fig. 6) is arranged on the outer surface of compressing part (3a) and of the molding parts (4a, 5a) formed as hollow cores.

24. Device for carrying out the process according to one of the claims 1 to 4, characterized in that at least one molding part (11a, 14a) is arranged so as to be intermittently movable back-and-forth in the direction of flow of the raw material.

25. Device according to claim 24, characterized in that the molding part or parts (11a, 14a) are provided with a projection or recess, preferably in the shape of a cone or frustum.

26. Device according to one of claims 24 and 25, characterized in that the molding part(s) are formed by lateral plates (11a) and/or a take-off plate (14a).

27. Device according to one of claims 24 to 26, characterized in that the raw material can be conveyed from a supply structure (1) by means of one or several conveyance mechanisms (2a) into a chamber for compression of the raw material (compression chamber 10b).

28. Device according to claim 27, characterized in that the conveyance mechanism(s) consist(s) of one or several conveyor screws (2a).

29. Device according to one of the claims 27 or 28, characterized in that the conveyance mechanism(s) (conveyor screw(s) 2a) are arranged between the supply structure (1) and the chamber for compressing the raw material (compression chamber 10b).

30. Device according to claim 29, characterized in that the conveyance mechanism(s) (conveyor screw(s) 2a) (is) are arranged obliquely to the molding bottom (18a) of the conveyance pipe (1a) of the mechanism between the supply structure (1) and the chamber for compression of the raw material (compression chamber 10b).

31. Device according to claim 30, characterized in that the resp. a conveyance mechanism (conveyor screw 2a) is inserted into the conveyance pipe (1a) coaxially at medium-length of the axis.

32. Device according to claim 30 or 31, characterized in that more than one conveyance mechanism (conveyor screw(s) 2a) is (are) provided, preferably arranged parallel to the axis in an axial plane with one of the conveyance mechanisms (conveyor screw(s) 2a).

## Revendications

1. Procédé pour la production de panneaux creux et d'autres composants, de préférence en béton, par le procédé de glissement, le matériau étant introduit sous pression dans une chambre de moulage (10) par un mécanisme de transport (hélice de transport 2, 2a) pour y être compacté, la chambre étant définie par un fond de moulage (18), des parties latérales (11) et une limitation supérieure (14), où
- pour obtenir le compactage du matériau
- celui-ci,
- par au moins un corps de compactage (pièces de moulage 4, 5, 11, 14; 4a, 5a; 11a, 14a) dans lui ou l'entourant, dont la forme s'évase et/ou se rétrécit dans la direction du flux
- est mis en un mouvement de va-et-vient intermittent dans la direction du flux.

2. Procédé selon la revendication 1, caractérisé par le matériau comprimé verticalement à la direction de son flux dans la zone de va-et-vient afin d'obtenir son compactage.

3. Procédé selon la revendication 1 ou 2, caractérisé par le dosage de la quantité de matériau admise par le dispositif de transport (hélice de transport 2, 2a).

4. Procédé selon l'une des revendications 1 à 3, caractérisé par le matériau compacté par plusieurs corps de compaction (pièces de moulage 4, 5, 11, 14; 4a, 5a; 11a, 14a) pouvant être animés d'un mouvement de va-et-vient réciproque.

5. Dispositif pour la réalisation du procédé selon l'une des revendications 1 à 4, caractérisé par au moins un corps de compaction (pièces de moulage 4, 5, 11, 14; 4a, 5a; 11a, 14a) présentant une saillie et/ou un creux

6. Dispositif selon la revendication 5, caractérisé par la saillie ou le creux constitué par des faces obliques, de préférence de forme conique ou tronconique.

7. Dispositif selon la revendication 5 ou 8, caractérisé par le ou les corps de compactage constitués au moins par les tôles latérales (11; 11a) et/ou le (les) noyau(x) de moulage de cavité (4, 5; 4a, 5a) et éventuellement une plaque amovible (14; 14a).

8. Dispositif selon l'une des revendications 5 à 7, caractérisé par le ou les noyau(x) de moulage de cavité constitué(s) par une partie de noyau creuse avec une surface enveloppe formée par des corps en forme de troncs de cône opposés.

9. Dispositif selon la revendication 10, caractérisé par le ou les noyau(x) de moulage de cavité (4, 5; 4a, 5a) ayant des parois parallèles ou presque parallèles à la partie arrière en direction du flux du matériau.

10. Dispositif selon l'une des revendications 5 à 9, caractérisé par le ou les noyau(x) de moulage de cavité (4, 5) placé(s) en série dans le sens du flux du matériau et coaxialement au dispositif de transport, de préférence une hélice de transport (2).

11. Dispositif selon l'une des revendications 5 à 10, caractérisé par les hélices de transport (2) et les corps de moulage de cavité (4, 5) portés par un arbre commun (6, 7).

12. Dispositif selon la revendication 11, caractérisé par les corps de moulage de cavité (4, 5) et l'hélice de transport (2) entraînés en mouvement axial de va-et-vient par une unité d'antraînement commune (9).

13. Dispositif selon l'une des revendications 5 à 11, caractérisé par la face extérieure d'un corps de moulage animé d'un mouvement de va-et-vient (4) portant une paroi flexible (20) rigidement fixée.

14. Dispositif selon la revendication 13, caractérisé par le noyau de moulage de cavité (3, 4, 5, 20) composé d'éléments de noyau (3, 5) à position axiale fixe et d'un élément (4) axialement mobile entre eux et entouré d'un tuyau flexible (20) fixé sur les parties axialement fixes (3, 5) du noyau de moulage de cavité.

15. Dispositif selon l'une des revendications 5 à 14, caractérisé par une ou plusieurs hélices de transport (2) suspendues indépendamment des noyaux de moulage de cavité (5).

16. Dispositif selon l'une des revendications 5 à 15, caractérisé par le ou les noyau(x) de moulage de cavité (4, 5; 4a, 5a) relié(s) à un élément de compactage (3; 3a) ou faisant partie intégrale avec lui.

17. Dispositif selon l'une des revendications 5 à 9 ou 16, caractérisé par l'élément de compactage (3; 3a) et le (les) élément(s) de moulage (4, 5; 4a, 5a) servant simultanément de dispositif de transport du matériau.

18. Dispositif selon la revendication 16 ou 17, caractérisé par l'élément de compactage (3a) configuré en forme de piston plongeur entrant dans la partie basse d'un réservoir (1).

19. Dispositif selon l'une des revendications 16 à 18, caractérisé par la section de l'élément de compactage (3a) égalant ou dépassant la section de l'élément de moulage (4a, 5a).

20. Dispositif selon l'une des revendications 16 à 19, caractérisé par l'élément de compactage (3a) et les éléments de moulage de cavité (4a, 5a) portés par un arbre commun.

21. Dispositif selon l'une des revendications 16 à 19, caractérisé par l'élément de compactage (3a) et les éléments de moulage de cavité (4a, 5a) reliés par une barre ou un tube de guidage (6a).

22. Dispositif selon la revendication 20 ou 21, caractérisé par l'élément de compactage (3a) et les éléments de moulage de cavité (4a, 5a) pouvant être animés d'un mouvement de va-et-vient axial par une unité d'entraînement (9a) par l'intermédiaire de l'arbre ou de la barre ou du tube de guidage (6a).

23. Dispositif selon l'une des revendications 5 à 9 et/ou l'une des revendications 16 à 22, caractérisé par la face extérieure de l'élément de compactage (3a) et des éléments de moulage de cavité (4a, 5a) portant une paroi flexible rigidement fixée (analogue à la paroi 20 de la figure 6).

24. Dispositif pour l'application du procédé selon l'une des revendications 1 à 4, caractérisé par au moins un élément de moulage (11a, 14a) placé de façon a être mobile d'un mouvement de va-et-vient axial intermittent en direction du flux du matériau.

25. Dispositif selon la revendication 24, caractérisé par le ou les élément(s) de moulage (11a, 14a) présentant une saillie ou un creux ayant de préférence une forme de cône ou de tronc de cône.

26. Dispositif selon la revendication 24 ou 25, caractérisé par le ou les élément(s) de moulage constitués par des tôles latérales (11a) et/ou une plaque amovible (14a).

27. Dispositif selon l'une des revendications 24 à 26, caractérisé par le matériau pouvant être transporté d'un réservoir (1) dans un volume de compactage du matériau (chambre de compactage 10b) par un ou plusieurs dispositifs de transport (2a).

28. Dispositif selon la revendication 27, caractérisé par le(s) dispositif(s) de transport constitué(s) par une ou plusieurs hélices de transport (2a).

29. Dispositif selon l'une des revendications 27 ou 28, caractérisé par le(s) dispositif(s) de transport (hélice(s) de transport 2a) placé(s) entre le réservoir (1) et le volume de compactage du matériau (chambre de compactage 10b).

30. Dispositif selon la revendication 29, caractérisé par le(s) dispositif(s) de transport (hélice(s) de transport 2a) placé(s) dans un tuyau de transport (1a) entre le réservoir (1) et le volume de compactage du matériau (chambre de compactage 10b) et incliné vers le fond de moulage (18a).

31. Dispositif selon la revendication 30, caractérisé par le ou un dispositif de transport (hélice de transport 2a) placé dans le tuyau de transport (1a) coaxialement avec l'axe longitudinal central de celui-ci.

32. Dispositif selon la revendication 30 ou 31 caractérisé par plus d'un dispositif de transport (hélice de transport 2a), de préférence ayant des axes parallèles, prévus et placés dans un plan axial avec l'un des dispositifs de transport (hélice de transport 2a)
